# EUROPÄISCHE PATENTSCHRIFT

(11) **EP 0 318 054 B1**
(45) Veröffentlichungstag und Bekanntmachung des Hinweises auf die Patenterteilung: **22.07.1992**
(21) Anmeldenummer: 88119820.4
(22) Anmeldetag: 28.11.1988
(51) Int. Cl.: B03B 4/00, B07B 9/02

(54) **Verfahren und Vorrichtung zum Auslesen von schweren Beimengungen aus Korngut**
Method of and device for separating heavy impurities from grain
Procédé et dispositif pour séparer les impuretés lourdes des céréales

(30) Priorität: 27.11.1987 CH 4626/87; 24.03.1988 CH 1110/88
(43) Veröffentlichungstag der Anmeldung: 31.05.1989
(73) Patentinhaber: BUEHLER AG, 9240 Uzwil (CH)
(72) Erfinder: Müller, Roman, CH-9244 Niederuzwil (CH)
(74) Vertreter: EGLI-EUROPEAN PATENT ATTORNEYS

(56) Entgegenhaltungen:
- WO-A-85/05050
- WO-A-88/04204
- FR-A- 2 075 525
- GB-A- 1 536 905
- US-A- 1 701 624
- US-A- 1 813 303
- US-A- 2 928 545

## Beschreibung

Die Erfindung betrifft ein Verfahren zum Auslesen von schweren Beimengungen, insbesondere Steinen aus Korngut, bei welchem ein aus Gut und Beimengungen bestehender Produktstrom im wesentlichen von einem Produkt-Einlauf einem geneigten, luftdurchströmten und schwingenden Schichttisch zugeführt, über diesem geleitet und dabei geschichtet wird. Hierbei wird das Verfahren derart gefüht, daß auf dem Schichttisch eine gleichmäßige Schichtströmung - schwere Teile tischaufwärts, leichte Teile tischabwärts - mit einer Trennzone und Strömungsrichtungsumkehr im Bereich des höher gelegenen Schichttischendes erzeugt wird und die auf dem Schichttisch direkt aufliegenden schwerden Beimengungen am höher gelegenen Tischende getrennt abgeführt werden. Außerdem wird der Produktstrom möglichst breitflächig in den Bereich der Trennzone der Produktschichten eingespiesen.

Ein derartiges Verfahren ist aus der US-A-2 928 545 bekannt. Bei dem bekannten Verfahren endet der Produkt-Einlauf in eine schwingende Schütte. Das von der Schütte herabfallende Produkt wird einer Windsichtung unterworfen und gelangt danach auf den Schichttisch. Zum Zwecke der Windsichtung wird Luft zunächst durch das höhere Ende des Schichttisches und anschließend durch das frei herabfallende Produkt geführt. Die Windsichtung bläst die leichten Teile aus dem Produktstrom weg. Diese gelangen also erst gar nicht auf die Oberfläche des Schichttisches sondern lagern sich auf der Produktschicht oben ab.

Am freien Ende des Schüttenbodens, also im Mündungsbereich, steht eine Lippe im wesentlichen vertikal nach oben vor. Diese Lippe sorgt dafür, daß ein möglichst gleichmäßiger Produktvorhang von der Schüttenmündung auf den Schichttisch herunter fällt. Die Schütte speist das Produkt derart ein, daß es eine Bewegungskomponente in Fließrichtung der leichten Kornschicht auf dem Schichttisch hat. Diese Bewegungskomponente wird zusätzlich von der zur Windsichtung verwendeten Luftströmung verstärkt. Die Windsichtung und die Schüttenanordnung führen zu unkontrollierten Strömungsbedingungen, was sich nachteilig auf die Gesamtverfahrensführung auswirkt.

In der Vergangenheit ist auf sehr vielfältige Weise versucht worden, ein Korngemisch in schwere und leichte Kornfraktionen aufzuteilen. Ein zentrales Problem ist dabei die Auslese von Steinen aus dem Korngut. Steine, Glasscherben, Metallteile und andere Beimengungen, die in der Größe wesentlich von der Größe eines mittleren Kornes abweichen, werden mittels Sieben separiert. Bekanntlich liegen innerhalb derselben Getreidesorten wie Weizen, Gerste, Roggen, Hafer, Dinkel, aber auch anderen Sämereien, wie Kaffee, Kakaobohnen, Ackerbohnen, Samen, Blumenkernen usw. die äußeren Abmessungen der Körner in einem verhältnismäßig engen Korngroßenspektrum. Was größer ist als eine bestimmte Lochung bzw. kleiner ist als eine zweite feinere Lochung kann als anderes Gut durch einfaches Sieben leicht abgetrennt werden. Die Schwierigkeit liegt darin, die Fremdbestandteile, die etwa gleich groß sind wie das gute Korngut, auszulesen und getrennt wegzuführen.

Früher wurde häufig ein Wasserbad verwendet, in dem alle Fremdbestandteile, die schwerer als das Korngut waren auf den Boden des Wasserbades absanken. Dabei wurde der Schwereeffekt bzw. die Auftriebskraft des Wassers ausgenützt. Als Hauptvorteil dieser Methode sah man den gleichzeitigen Wascheffekt des Korngutes an. Wegen dem dadurch ebenfalls produzierten Waschwasser und teils wegen der damit zusammenhängenden mikrobiellen Probleme. ist diese Lösung seit einigen Jahren fast vollständig durch die sogenannte trockene Reinigung abgelöst worden.

Bei der trockenen Reinigung werden durch Vibration und eine starke Luftströmung über einer Tischfläche im Grunde ähnliche Auftriebskräfte erzeugt, wie die beim Waschwasser genutzten. In der Praxis hat sich in den letzten zwei Jahrzehnten eine von der Anmelderin in der DE-C-1 913 708 beschriebene Auslesemethode für Steine am meisten durchgesetzt, zumindest dort, wo hohe Anforderungen an den Auslesegrad gestellt wurden. Diese Auslesemethode wendet die gattungsgemäßen Merkmale a, a.l und a.2 des Patentanspruches 1 an. Im übrigen wird zuerst eine Vorschichtung längs eines Vorschichtkanals erzeugt. Die schweren Beimengungen sinken auf den tischnahen Bereich. Über der Tischfläche findet dann gleichzeitig ein Abgleiten der leichten mit Abstand über dem Tisch liegenden Schicht in Richtung auf das durch die Neigung am tiefsten gelegene Ende, bzw. zu dem entsprechenden Auslauf für die leichtere Fraktion, statt. Die schweren auf der Tischfläche aufliegenden Beimengungen werden durch die Schwing- und Förderbewegung der Tischfläche in Richtung auf das höher gelegene Tischende befördert, wobei die Steine in einer Endtrennzone, vollständig separiert und über den entsprechenden Auslauf abgeführt werden. Der Hauptnachteil dieses bekannten Lösungsgedankens ist die speziell benötigte, dreieckige Tischform, welche nur eine begrenzte Steigerung des Gutdurchsatzes erlaubt.

In der Folge sind verschiedene andere Lösungsgedanken versucht worden, jedoch ohne durchschlagenden praktischen Erfolg. In der Mehrzahl der Fälle war es nicht möglich, die Auslesequalität der erstgenannten Lösung zu erreichen. So wurde verschiedentlich versucht, mit zwei übereinander liegenden Arbeitstischen zu operieren, wobei der obere Tisch mehrheitlich eine Sieb- und Schichtfunktion hat, wie beispielsweise die DE-A-25 33 274 zeigt. Bei diesem Lösungsgedanken ist es nur mit zusätzlichen Maßnahmen wie besonderen Einbauten usw., möglich, eine im wesentlichen vollkommene, d. h. fast 100%ige Steinauslese zu erreichen.

Aus der GB-A-1 536 905 ist ein Getreideseparator bekannt, bei dem mit Hilfe eines unter einer geneigten und perforierten Schütte angeordneten Ventilators ein Luftstrom erzeugt wird. Das den gesamten Separator nebst Ventilator aufnehmende Gehäuse ist starr angeordnet und nur der Aufnahmetisch kann bewegt werden.

Hier wird das klassische Umluftsystem offenbart, bei dem jedoch in der Praxis immer Probleme mit den in den jeweiligen Abschnitten des Gehäuses bestehenden Drucken bestanden. Insbesondere konnte das Problem der sogenannten Falschluft nicht beseitigt werden.

Schließlich war bei den bekannten Korngemischtrennverfahren, insbesondere Schwergutausleseverfahren die Luftführung problematisch, was insbesondere für die wechselseitig ungestörte, optimale Gut- und Luftführung, einschließlich Gut- und Lufteinspeisung gilt mit der Folge einer Beschränkung der Verbesserung der Durchsatzleistung, insbesondere bei guter Auslese.

Die WO-A-85 05050 offenbart ein Verfahren und eine Vorrichtung zum Auslesen von Schwergut, insbesondere von Steinen, aus Getreide und anderen Schüttgütern mit zwei übereinanderliegenden, von der gleichen Luft durchströmten, einen gemeinsamen Antrieb aufweisenden und geneigt übereinander angeordneten Schwingtischen. Der untere Schwingtisch ist ausschließlich als Steinauslesetisch ausgebildet; der obere Schwingtisch durchgeehend als Schichttisch. Der obere Schwingtisch weist nur an seinem unten liegenden Ende einen kurzen Bereich für den Durchfall der mit Schwergut angereicherten Schicht sowie einen Abwurf auf den unteren Schwingtisch auf. Dabei ist der Abwurf auf den mittleren Bereich des unteren Schwingtisches ausgerichtet. Das über einen Produkteinlaß auf den oberen Schwingtisch aufgegebene Produkt wird auf diesem über dessen ganzer Länge geschichtet. An seinem tiefer liegenden Ende werden 20 bis 80 % des Produktstromes mit dem Schwergut abgezogen und anschließend als Gutzufuhr auf dem mittleren Bereich des unteren Schwingtisches schleierartig abgeworfen. Über dem oberen Ende des unten liegenden Steinauslesetisches ist ein Führungsblech angeordnet. Die den Schichttisch in diesem Bereich durchströmende Luft wird vom Führungsblech umgeleitet und bläst gegen die dort ankommende Produktschicht, unterstützt also eine Fließrichtungsumkehr dieser Schicht. Im übrigen weist der Speisekanal dieser Vorrichtung einen Verteilkasten auf, in welchem der Produktstrom kaskadenartig dem Schichttisch zugeführt wird.

Die US-A-1 701 624 schließlich beschreibt ein Verfahren und eine Vorrichtung zum Auslesen von schweren Beimengungen aus Korngut, bei welchem Luft im Umluftbetrieb durch einen schwingenden Auslesetisch geführt wird.

Der Erfindung liegt die Aufgabe zugrunde, ein neues Verfahren zum Auslesen von schweren Beimengungen, insbesondere ein neues Steinausleseverfahren und eine Vorrichtung zur Durchführung dieses Verfahrens bzw. ein neues trockenes Schwerkraftauslesesystem bereitzustellen, das einen höheren Durchsatz erlaubt.

Diese Aufgabe wird bei einem gattungsgemäßen Verfahren dadurch gelöst, daß der Produktstrom kaskadenartig eingeführt und dann über ein mit Abstand über der Tischfläche angeordnetes Führungsblech unmittelbar in den Bereich der Strömungsrichtungsumkehr auf den Schichttisch eingespiesen und zur Trennung der schwersten Beimengungen (Steine) vom Korngut ein Luftstrom (Rückblasstrom) in Richtung einer Fliessrichtungsumkehr des tischaufwärts wandernden schweren Korngutes auf die Trennzone geblasen wird.

Der erste praktische Versuch mit dem neuen Erfindungsgedanken war gleich im zweifachen Sinne überraschend. Zum ersten war der Auslesegrad sofort unerwartet hoch und zum zweiten wählte der Erfinder eine Einspeisestelle, die nach aller bisherigen Überzeugung in der Fachwelt falsch sein mußte. Sie ließ aber dennoch den gewünschten Erfolg eintreten. Man stellte sich bisher, nicht zuletzt von dem Gedanken der Vortrennung (siehe DE-PS 1 913 707) ausgehend, das Verfahren in zwei räumlich und zeitlich getrennten Schritten vor. Als erster Schritt wurde eine Schichtung angestrebt, wobei die tischnahe Schicht alle schweren Beimengungen enthalten sollte, und erst als Folgeschritt sollte die in einem Kanal geführte Vorschichtung ungestört auf die Tischfläche und die Steine zu dem Auslauf für die Steine zugeführt werden. Erst in dem Bereich des höchstgelegenen Auslesetischendes erfolgte die effektive Abtrennung und gesonderte Wegführung der Steine. Die schweren Beimengungen sollten üblicherweise nur ganz wenige Prozente des Korngutes ausmachen, so daß entsprechend die Endtrennzone die kleinsten Abmessungen aufwies (die Spitze eines Dreieckes), weil nur ein kleiner Anteil der ganzen Produktmenge bis dahin geführt wurde. Wurden nun die Endtrennzone oder die Tischneigung falsch eingestellt, wobei zuviel Korngut dahin gelangen konnte oder wurde die örtliche Luftströmung ungünstig gewählt, so war entweder die Steinauslese schlecht oder mit den Steinen wurde ein Mehrfaches an guten Körnern ausgeschieden. Die Endtrennzone war dann auch eine Stelle, die immer speziell überwacht werden mußte. Geradezu als völlig widersinnig hätte man den Gedanken empfunden, etwa eine große Menge an frischem Korngut unmittelbar in der Steintrennzone auf den Tisch zu schütten. Jede Störung an der Stelle zeigte ja eine sofortige Verschlechterung der Arbeitsweise der Auslesetische.

Dadurch, daß sich der Erfinder von allen bisherigen Konzeptionen und den daraus vermeintlich abgeleiteten unabänderlichen Naturgesetzen völlig gelöst hat,
- sei es, daß eine Vortrennung überhaupt erforderlich ist,
- und diese Zeit und Weg beansprucht bis zur Absonderung der schweren Beimengungen
- oder indem das Produkt über einen größeren Bereich des Tisches aufgegeben wird, in der Meinung, daß dann jedes Steinchen die größtmögliche Chance für die Absonderung bekommt,
konnte er sich erst freimachen und unbelastet den neuen Gedanken realisieren, der insbesondere darin besteht, daß
- der Produktstrom kaskadenartig eingeführt und dann
- über ein mit Abstand über der Tischfläche angeordnetes Führungsblech unmittelbar in den Bereich der Strömungsrichtungsumkehr auf den Schichttisch eingespiesen und
- zur Trennung der schwersten Beimengungen (Steine) vom Korngut ein Luftstrom (Rückblasstrom) in Richtung einer Fliessrichtungsumkehr des tischaufwärts wandernden schweren Korngutes auf die Trennzone geblasen wird.

Der Schichttisch soll als guter Schichttisch arbeiten, indem er derart beschaffen ist, daß die unten liegenden schweren Beimengungen tischaufwärts gefördert werden. Auf diese Weise bleiben mit einer Produktaufgabe am höher liegenden Tischende die meisten schweren Beimengungen im Bereich der Trennzone. Sollten sie doch ein Stück nach unten mitgerissen werden, wandern sie mit noch größerer Sicherheit als alle bisher bekannten Lösungen wieder nach oben in die Endtrennzone. Nun ist es nur noch eine Frage der sauberen Ausgestaltung der Endtrennzone, der richtigen Einstellung der Luftmenge und Tischneigung, eine optimale Arbeitsweise zu erzielen. Die Erfindung ermöglicht für eine leichte praktische Optimierung besonders gute Voraussetzungen, indem durch die Schaffung eines an sich bekannten breitflächigen Produktstromes die Endtrennung auf der maximal möglichen Breite, also ohne unnötige Schichtdicke erfolgt. Dabei unterstützt das im Abstand über der Tischfläche angeordnete Führungsblech die breitflächige Ausbreitung des Produktstromes.

Die Fließrichtungsumkehr für die leichten Teile, d.h. die Strömungsrichtungsumkehr im Bereich des höher gelegenen Endes des Schichttisches, wird auf an sich bekannte Weise erzeugt: ein weiter nach oben fortgesetztes Tischstück wird ebenfalls luftdurchströmt, so daß sich die leichten Teile von der Tischfläche abheben. Erfindungsgemäß wird die Produktschicht, ausgenommen die Steine, durch eine zusätzliche, auf die Trennzone und tischabwärts gerichtete Luftströmung, die fast in der Art einer Blas- oder Luftstoßvorrichtung wirkt, am weiteren Tischaufwärtswandern gehindert (siehe Fig. 2). Dieser gerichtete Rückblasstrom fördert nicht nur die Trennung der schwersten Beimengungen (Steine) vom Korngut. Er sorgt auch für kontrollierte Verhältnisse in der Trennzone und verhindert eine Förderung der leichten Teile oder Körper zusammen mit den schwersten Beimengungen auf dem Tisch nach oben.

Bei einer bevorzugten Ausführungsform wird das Produkt zunächst einem ersten, obersten Schwingtisch zugespiesen und zumindest ein erster Teil der tischaufwärts fliessenden, aus einem Gemisch von schwererem Korngut und Steinen bestehenden Schwergutfraktion am oberen Ende des ersten Tisches so geführt, daß die Schwergutfraktion von dort breitflächig dem oberen Endbereich einer von derselben Luft durchströmten Tischfläche eines darunter befindlichen zweiten, unteren Schichttisches zugespiesen.

Diese Maßnahme erlaubt, von der oberen Tischfläche etwa die halbe Durchsatzmenge, die nun jedoch nahezu 100% aller schweren Beimengungen enthält, als schwere Schicht auf den unteren Tisch abzuführen. Die eigentliche Abtrennung der abzusondernden schwersten Beimengungen erfolgt hier auf dem unteren Tisch. Auf diese Weise kann der Gutdurchsatz in einer einzigen Vorrichtung mit derselben Luftmenge verdoppelt werden, und zwar ohne die geringste Einbuße bezüglich der Trennqualität.

Bei einer weiteren bevorzugten Ausführungsform des erfindungsgemäßen Verfahrens wird das Produkt auf dem oberen Schichttisch mit geringerer Förderkomponente aufwärtsbewegt als auf dem unteren Schichttisch, und ein zweiter Teil der Schwergutfraktion wird vom oberen Schichttisch dem unteren Endbereich und/oder der Mitte des unteren Schichttisches zugespiesen.

Dies hat den Vorteil, daß die Steinauslese in zwei zeitlich und räumlich getrennten Stufen stattfindet.

Ferner wird vorgeschlagen, die Einspeisung des Produktstromes in Richtung der Fließrichtung der leichten Kornschicht (bzw. gegen die Fließrichtung der schweren Kornschicht) vorzunehmen.

Bei einer weiteren besonders vorteilhaften Ausgestaltung des Verfahrens wird der Rückblasstrom zwischen dem Führungsblech und dem Schichttisch geführt. Auf diese Weise ist es insbesondere möglich, die Luftströmung auf einfache Weise zu führen, durch welche eine Trennung der schweren und leichten Teilchen des Gutes möglich ist.

Bei einer weiteren bevorzugten Ausführungsform des Verfahrens wird der wenigstens eine Schichttisch zusammen mit einer ihm zugeordneten Verkleidung für einen Umluftbetrieb mit getrennten Führungen für Zu- und Abluft in gemeinsame Schwingungen versetzt.

Dies hat den Vorteil, daß das ganze System einen Selbstreinigungseffekt aufweist. Durch die Schüttelbewegung werden nämlich anhaftende Staubteilchen fortwährend abgeschüttelt. Eine zeitaufwendige Reinigung kann damit entfallen. Dadurch wird sichergestellt, daß die Strömungswege nicht durch anhaftende Teilchen in ihren Querschnitten verändert werden, so daß stets gleichbleibende Strömungsverhältnisse gewährleistet werden können.

Indem die einzelnen Elemente innerhalb der Verkleidung angeordnet sind und die Verkleidung mitschwingen kann, wird bei der Zufuhr des Gutes auf den Guttisch das Gut fortwährend geschüttelt.

Dadurch, daß aber Tisch wie auch Gutverteilungselemente gleichzeitig geschüttelt werden, erhält man die für den Trennvorgang wesentliche schleierartige, breitflächige Ausbreitung des Gutes auf dem Schichttisch. Ebenfalls hat diese gemeinsame Ausbildung der für das Trennverfahren wesentlichen Elemente innerhalb der Verkleidung den Vorteil, daß die im Stand der Technik nachteiligen Dichtungsprobleme umgangen werden können.

Bei einer weiteren ganz besonders bevorzugten Ausführungsform bildet die Verkleidung zusammen mit dem Schichttisch einen schwingfähig abgestützten Kasten und der Kasten, einschließlich des Schichttisches wird in gemeinsame Schwingungen versetzt.

Ein weiterer ganz vorteilhafter Ausgestaltungsgedanke liegt darin, daß die Produkteinspeisung als möglichst breitflächiger Strom in den Bereich der am höher gelegenen Tischende befindlichen Trennzone der Gutschichten erfolgt, die Luft oben mittig aus der Verkleidung abgeführt und im Bereich des unteren Schichttischendes breitflächig zugeführt wird. Dies hat den Vorteil, daß die Luftzufuhr gleich von Anfang an die gesamte Tischbreite von unten her beaufschlagt. Ebenso ist es möglich, eine Luftströmung innerhalb des Kastens zu erzielen, die nahezu ohne unerwünschte Wirbelbildung auskommt.

Durch die kompakte, elegante Bauweise und die Übertragung der erforderlichen Schwingungen auf alle Bauteile, ist es auf einfache Weise plötzlich möglich, die einzelnen Funktionen voneinander getrennt, die Verkleidung dichtend zu befestigen.

Bei einer weiteren bevorzugten Ausführungsform des Verfahrens wird die Umluft im Bereich oberhalb der mittigen Luftabführung und der unteren Luftzuführung von Staubbestandteilen gereinigt. Damit kann eine Reinigung der strömenden Luft vorteilhaft zu einem Zeitpunkt erfolgen, zu dem unerwünschte Wirbelbildungen durch Abführelemente zur Reinigung noch nicht störend auf den den Tisch beaufschlagenden Luftstrom einwirken können.

Bei einem weiteren bevorzugten Ausführungsgedanken wird das Produkt auf dem oberen Schichttisch über eine muldenförmige Vertiefung (Stein- und Gutsumpf) geführt, die dabei in die Vertiefung gelangende Schwergutfraktion über Bodenöffnungen der Vertiefung und anschließend über eine in entgegengesetzter Richtung wie der obere Schichttisch geneigte Rutsche auf den mittleren Boden des unteren Schichttisches geleitet, hingegen die in Strömungsrichtung der muldenförmigen Vertiefung des oberen Schichttisches überströmende Leichtgutfraktion einem Auslauf für Leichtgut zugeführt. Auf diese Weise kann vorteilhaft die schwere Schicht dauernd vollständig in den Steinsumpf absinken und direkt nach unten ausgetragen werden. Es ergibt sich daher ein sehr hoher Auslesegrad für die schwersten Beimengungen und zusätzlich kann mit nur einem minimalen Mehraufwand eine saubere Trennung erfolgen.

Bei einer besonders bevorzugten Ausführungsform ist dem Schichttisch eine mitschwingende Absaughaube sowie eine darüber angeordnete stationäre Plattform zugeordnet, wobei das Produkt über einen Einlauf in der stationären Plattform eingespiesen, über flexible Manschetten in einen mit der Absaughaube mitschwingenden Verteilkasten eines Speisekanals geleitet, darin kaskadenartig geführt und von dort über ein Führungsblech geschüttet wird, wodurch gleich mannigfach Fallstrom über die ganze Breite des Schichttisches erzeugt wird.

Die Erfindung betrifft ferner eine Vorrichtung zum Trennen und Auslesen von schweren Beimengungen aus einem Produktstrom, insbesondere Steinen aus Korngut mit einem Speisekanal zum Einspeisen des Produktstromes auf einen Schichtisch. Der Schichttisch ist luftdurchströmt, geneigt und in Schwingungen mit einer Schwingförderkomponente in Richtung des höher gelegenen Tischendes versetzbar, derart, daß auf dem Schichttisch eine gleichmäßige Schichtströmung (schwere Teilchen tischaufwärts, leichte Teilchen tischabwärts) mit einer Trennzone und Strömungsrichtungsumkehr im Bereich des höher gelegenen Tischendes erzeugt wird. Die auf dem Schichttisch direkt aufliegenden schweren Beimengungen werden dabei am höher gelegenen Tischende getrennt abgeführt.

Die zuvor im Rahmen des Verfahrens genannte Aufgabe wird bei einer gattungsgemäßen Vorrichtung dadurch gelöst, daß der Speisekanal kaskadenartig ausgebildet ist und direkt über ein im Abstand über dem Schichttisch angeodnetes Führungsblech direkt in den Bereich der Strömungsrichtungsumkehr mündet sowie - zur Trennung der schwersten Beimengungen (Steine) vom Korngut - Mittel zum Blasen eines Luftstromes (Rückblasstrom) in Richtung einer Fließrichtungsumkehr des tischaufwärts wandernden schweren Korngutes auf die Trennzone vorgesehen sind.

Das im Abstand über dem Schichttisch angeordnete Führungsblech hat den Vorteil, das zu beschickende Produkt gleichmäßig über den Schichttisch zu verteilen und gleichzeitig an seiner Unterseite als Führung für Luftströmungen zu dienen.

Ganz besonders überraschend gut waren die ersten Versuchsresultate mit der neuen Vorrichtung, da bei gleichem Auslesegrad und gleichem Luftverbrauch der Produktdurchsatz teils über 50 % gesteigert werden konnte, ohne daß für die neue Vorrichtung größere bauliche Aufwendungen erforderlich sind.

Bei einer bevorzugten Ausführungsform der erfindungsgemässen Vorrichtung mündet der Speisekanal über die ganze Breite des Schichttisches in den Bereich der Strömungsrichtungsumkehr. Dies hat den Vorteil, daß eine breitflächige und großzügige Beschickung mit dem zu trennenden Gut möglich ist.

Bei einer anderen bevorzugten Ausführungsform weist der Speisekanal einen Verteilkasten sowie das Führungsblech auf, welche für den Speiseproduktstrom die Kaskade zur Erzeugung eines gleichmäßigen Fallstromes über die ganze Breite des Schichttisches bilden.

Bei einer besonders bevorzugten Ausführungsform weist das Führungsblech im Bereich seines in Strömungsrichtung weisenden Endes eine Überlaufkante und Bodenöffnungen auf, derart, daß die Hauptmenge des Gutes als breitflächiger Gutstrom auf den Schichttisch fließt und die schweren Beimengungen durch die Bodenöffnungen abgelassen werden. Mit dieser Überlaufkante erzielt man eine besondere Breitflächigkeit des Produktstromes, denn, nachdem in der vollen Breite die Mulde vor dieser Überlaufkante gefüllt wurde, rieselt dann ein gleichmäßiger Strom, der von der Mulde gespeist wird auf den darunter liegenden Schichttisch herab.

Bei einer bevorzugten Ausführungsform ist zwischen dem Führungsblech und der Tischfläche des Schichttisches eine Endtrennzone für die Auslesung der Steine angeordnet.

Ein weiterer Durchbruch im Hinblick auf größere Durchsatzleistungen konnte erst dadurch erzielt werden, daß zwei gemeinsam schwingende Schichttische direkt übereinander angeordnet und von derselben Luft durchströmt werden.

Bevorzugt weist der untere Schichttisch eine größere Förderkomponente in Aufwärtsrichtung als der obere Schichttisch auf, wobei hierzu dessen Oberfläche rauher als die des oberen Schichttisches ist. Hierdurch dient der obere Schichttisch in vorteilhafter Weise als Vorschichttisch. Ebenso vorteilhaft ist es, wenn der obere Schichttisch an seinem höher gelegenen Ende wenigstens eine als Speisekanal für den unteren Schichttisch dienende Abführöffnung aufweist. So kann eine Kleinst-Schwergutfraktion direkt auf das höher gelegene Ende des unteren Tisches geleitet werden.

Besonders bevorzugt erstreckt sich der Speisekanal für den unteren Schichttisch über die gesamte Breite des oberen Schichttisches, um wiederum auf dem unteren Schichttisch eine gleichmäßige Gutverteilung zu erzeugen.

Vorteilhaft sind die beiden Schichttische derart zueinander angeordnet, daß der obere Schichttisch Gut auf das obere Tischende des unteren Schichttisches einspeist. Auf diese Weise ist es möglich, daß nahezu der gesamte Anteil des zu trennenden Gutes an der Stelle des unteren Tisches eingespeist wird, an dem die unerwartet gute Trennung möglich ist.

Besonders bevorzugt ist der wenigstens eine Schichttisch Teil eines mit ihm gemeinsam schwingenden, für einen Umluftbetrieb ausgelegten Kastens. Dies hat den Vorteil, daß nicht nur der Schichttisch, sondern auch gleichzeitig der damit verbundene Kasten durchgeschüttelt wird. Damit kann ein Selbstreinigungseffekt dahingehend erzielt werden, daß anhaftende Staubteilchen während des Betriebes der Anlage abgeschüttelt werden können. Gleichzeitig ist es möglich, das gesamte System innerhalb des Kastens ohne die üblichen Dichtungsprobleme auszugestalten, denn das erfindungsgemäße System ist nach außen hin dicht, so daß die Luft innerhalb gezielt kontrolliert werden kann.

Wäre das System innerhalb des Kastens nämlich gegenüber der Außenluft nicht dicht, so erhielte man Nebenluft, die das ganze Luftführungssystem stören würde. Ebenso ist es vorteilhaft möglich, bereits im unteren Bereich des Guttisches Luft über die gesamte untere Tischfläche einzuführen. Insgesamt ist daher eine optimale Produktzuführung mit der Möglichkeit der breitflächigen Auffächerung unter gleichzeitiger optimaler Luftzuführung, ohne daß Produktzuführung und Luftzuführung sich wechselseitig stören könnten, erzielbar.

Bei einer weiteren vorteilhaften Ausführungsform der Vorrichtung ist der Produktzuführungskanal Teil des Kastens. Dies hat den Vorteil, daß der Produktzuführungskanal mit dem Kasten mitschwingt und durch diese Schwingbewegung das Produkt schon vor Auftreffen auf dem Schütteltisch vorgelockert ist und einen sogenannten Schleier bildet. Dieser Schleier ist der Garant für eine breitflächige Verteilung auf dem Tisch. Zusätzlich ist bei einer gleichzeitigen Reinigung aufgrund der Schüttelbewegung auch eine Mitreinigung der Produkteinspeisung zu erwarten.

Bei einer weiteren bevorzugten Ausführungsform sind innerhalb des Kastens vorgesehen: ein Luftabsaugraum und ein davon getrennter Umluft-Zuführkanal, der im Bereich des tiefer gelegenen Endes des wenigstens einen Schichttisches mündet. Dadurch ist es möglich, den Luftabsaugraum sowie auch den Umluftzuführkanal abmessungsmäßig derart großzügig auszugestalten, daß keine starken Verengungen ungewünschte Wirbel oder andere unangenehme Strömungseffekte auslösen. Die gesamte Luftströmung kann störungsfrei innerhalb des Kastens durch die Tische geführt werden und insbesondere in Breite der unteren Fläche des untersten Tisches diesen gleichmäßig in voller Breite durchsetzen.

Bei einer weiteren bevorzugten Ausführungsform der erfindungsgemäßen Vorrichtung sind an der Oberseite des Kastens angeordnet: an einer Endseite ein Produkteinlauf, etwa in der Mitte ein Luftabsaugstutzen und an der gegenüberliegenden Endseite eine Luftrückführleitung für den Umluftkanal. Damit ist es möglich, die durch den jeweiligen Schichttisch beförderte Umluft mittig bei guten Strömungsverhältnissen abzusaugen, ohne daß durch eingespeistes Produkt eine Störung der Strömungseigenschaften zu erwarten ist. Mit der seitlichen Produkteinspeisung ist es dennoch möglich, daß einzuspeisende Produkt der Mitte des zu beschickenden Schichttisches zuzuführen. Gleichzeitig ist es durch dieses bevorzugte Ausführungsbeispiel möglich, über der Mitte bequem die Luft abzusaugen. Damit verbleibt ausreichend Raum für den Umluft-Zuführkanal, denn die sogenannten Ausläufe für das Gut können relativ schmal gestaltet werden, ohne bei der Produktführung zu stören. Dadurch kann im unteren Bereich des Schichttisches die Luftzuführung von unten gleich von Anfang an breit, also die gesamte Tischbreite von unten her beschickend, vonstatten gehen.

Bei einer weiteren besonders bevorzugten Ausführungsform ist der Kasten schwingfähig in einem Gestell gelagert, das in seinem oberen Bereich ein stationäres Kopfstück aufweist, wobei das Kopfstück über den Luftabsaugstutzen mit einem Umluftabscheider und über flexible Manschetten mit dem Kasten verbunden ist. Durch diese kompakte und elegante Bauweise können sich Dichtungsprobleme nur an den drei Stutzen an der Kastenoberfläche ergeben, die über flexible Manschetten mit dem stationären Teil des nichtschwingenden Gestells, dem Kopf, verbunden sind. Die Dichtungen können besonders betriebssicher ausgestaltet werden, da man hierfür seit längerem bewährte flexible Manschetten verwenden kann. Die Betriebssicherheit durch die Dichtungen führt schließlich zu einem störungsfreien Strömungsverlauf innerhalb des Kastens.

Bei einer bevorzugten Ausführungsform ist der Umluftabscheider mit einem Saugventilator und mit einer Staubabführleitung verbunden. Auf diese Weise kann der störende Teil von feinen Schalen und Staub aus dem Luftstrom entfernt werden. Des weiteren ist es von Vorteil, den Umluftkanal mit einem Aspirationsanschluß für Feinstaubfilter zu verbinden. Eine Staubansammlung in der gesamten Vorrichtung kann dadurch vorteilhaft vermieden und die Betriebssicherheit und Hygiene erhöht werden. Durch den Umluftbetrieb muß lediglich ein geringer Anteil der Gesamtluftmenge über die feinen Staubfilter geführt werden.

Bei einer weiteren bevorzugten Ausführungsform weist die obere Tischfläche in ihrem tiefer gelegenen Bereich eine muldenförmige Veritefung (Stein- oder Gutsumpf) mit Durchfallöffnungen im Muldenboden zur zusätzlichen Trennung des Produktstromes in eine Schwer- und eine Leichtfraktion auf.

Zusätzlich kann mit der Erfindung ein hoher Grad an Steinauslesung und zwar Auslesung aller in dem gesiebten Korngut noch vorhandenen Fremdschwerteile erfolgen. Außerdem wird vorteilhaft wenig Luft gebraucht und das Verfahren und die Vorrichtung sind einfach und insbesondere wenig empfindlich gegenüber Durchsatzschwankungen.

In der Folge werden einige Ausführungsbeispiele der Erfindung mit weiteren Einzelheiten erläutert. Dabei zeigt
- Fig. 1: die einfachste Form eines Kleintischauslesers für Steine,
- Fig. 2: die Produkteinspeisung auf den Schichttisch,
- Fig. 3: denselben Lösungsansatz wie Fig. 1, jedoch mit zwei Tischflächen, besonders für einen großen Produktdurchsatz,
- Fig. 4: eine Lösung gemäß Fig. 1, jedoch mit einem Umluftkanal,
- Fig. 5: eine Lösung gemäß Fig. 3, jedoch mit einem Umluftkanal,
- Fig. 6: die Fig. 5 mit Umluftabscheider,
- Fig. 7: ist eine Lösung ähnlich Fig. 3 mit zusätzlicher Bildung von zwei Schwerefraktionen nebst der Steinauslese,
- Fig. 8: ist eine Ausführungsvariante zu der Fig. 7,
- Fig. 9: zeigt einen Steinsumpf auf der Schichttischfläche,
- Fig. 10: zeigt die Vorrichtung wie bei den Fig. 3, 7 und 8 mit durch den Kasten geführtem Umluftkanal.

In der Folge wird nun auf die Figuren 1 und 2 Bezug genommen. Dabei zeigt die Fig. 1 eine Grundtype für einen neuen Steinausleser 1, wobei das frische Korngut durch einen Einlauf 2 auf einen Schichttisch 3 geleitet und von dort als gereinigtes Korngut über einen Auslauf 4 abgeführt wird. Über dem Schichttisch 3 ist eine geschlossene Haube 5 angeordnet, welche eine Absaugöffnung 6 aufweist. Die Haube 5 bildet zusammen mit dem Schichttisch 3 eine Schwingeinrichtung 7, welche durch einen Schwingungserreger 8 mit einer Schwingkomponente in Richtung auf das obere Ende des Schichttisches 3 in Schwingung versetzbar ist. Das obere Ende des Schichttisches 3 ist durch ein Führungsblech 19 als Endtrennzone ausgebildet. Die ganze Schwingeinheit 7 ist über Federelemente 9 auf ein fest auf einem Fußboden 11 stehendes Gestell 10 abgestützt. Ebenfalls fest mit dem Gestell 10 verbunden ist ein nichtschwingendes Kopfstück 12, in welchem der Einlauf 2 sowie eine Luftabsaugleitung 13 angebracht sind. Ferner ist in der Luftabsaugleitung 13 eine Luftmengeneinstellklappe 14 zu Einstellung der durch den ganzen Steinausleser 1 aspirierten Luft angeordnet. Die Verbindung von den schwingenden Teilen, bzw. der Schwingeinheit 7 und dem Kopftstück 12 erfolgt über flexible Manchetten 15, die nach dem Einlauf 2 angeordnet sind.

Der Schichttisch 3 weist, im Grundriß betrachtet, bevorzugt eine zumindest angenähert rechteckige Form auf. An der Seite des höher gelegenen Endes des Schichttisches kann der Schichttisch 3 für Servicearbeiten herausgezogen werden. Die Produktübergabestelle erstreckt sich über die volle Tischbreite. Die Breite ist in Fig. 2 mit "B" bezeichnet, die Schichtdicke mit "D". Die Bildung eines breitflächigen Gutstromes 20, auch Gutschleier genannt, zum Zweck der Guteinspeisung erfolgt in zwei Stufen. Als Teil der schwingenden Haube 5 wird das frische Korngut in einem Verteilkasten 17 geführt. Die Schwingung fördert die gleichmäßige, breite Verteilung des Korngutes im Verteilerkasten 17, der, um diesen Effekt zu verstärken, nach unten verbreitert, kaskadenartig ausgebildet ist. Dem gleichen Zweck dient eine ebenfalls im Verteilkasten 17 vorgesehene Stauklappe 18, so daß das Korngut bereits als breitflächiger Produktstrom direkt auf das sich über die ganze Tischbreite erstreckende Führungsblech 19 und dann als gleichmäßiger, breiter Produktstrom 20 auf den Schichttisch 3 geleitet wird. Die breitflächige Ausbreitung des Produktstromes 20 wird weiterhin dadurch unterstützt, daß das Führungsblech 19 an seinem freien Ende eine Überlaufkante 16 aufweist, somit also muldenförmig ausgebildet ist. Zur Vortrennung von Schwergut und Leichtgut kann das muldenförmige Führungsblech 19 auch noch Bodenöffnungen für den Durchlaß der schwereren Beimengungen aufweisen.

Die breite, gleichmäßige Produktstromausbreitung auf dem Schichttisch 3 wird besonders in der Fig. 2 verdeutlicht. In derselben Figur ist bewußt überbetont die Schichtung dargestellt. Der Schichttisch 3 weist ein als Produktauflage rauhes Maschengitter 21 auf und ist auf eine an sich bekannte Weise in der sogenannten Sandwichkonstruktion aufgebaut, wobei das Maschengitter 21 die Oberseite bildet, getragen durch wabenförmig angeordnete Blechstreifen 34, welche nach unten durch ein feines Lochblech 22 gehalten sind. In den einzelnen Feldern 23 zwischen den Blechstreifen 34 sind Reinigungskörper 24 angeordnet, welche sowohl das Maschengitter 21 wie auch das Lochblech 22 sauber halten. Wichtig ist hier ferner auch, daß das Lochblech 22 einen Luftwiderstand hat, der viel größer als der Luftwiderstand des Maschengitters 21 ist, z. B. in der Größenordnung 1 : 10. Mit dieser Maßnahme kann die Luftverteilung unabhängig von der Schichtdicke auf dem Maschengitter 21 auf der ganzen Fläche des Schichttisches 3 etwa konstant gehalten werden.

Die Gutschichtung selbst besteht im wesentlichen aus drei verschiedenen Schichten, wobei eine untere, die schweren Beimengungen enthaltende, schwere Schicht 25 durch die mechanische Wurfschwingbewegung tischaufwärts gefördert wird. Eine von den schweren Beimengungen befreite Leichtschicht 26 wird durch die gezielte Luftströmung nicht nur im lockerem Zustand, sondern auch in einem Abstand über dem Maschengitter 21 in Schwebe gehalten. Da der Schichttisch 3 leicht geneigt ist und die obere Leichtschicht 26 direkt keinen tischaufwärts gerichteten Förderimpuls erhält, jedoch in Vibration gehalten wird, schwimmt diese der tiefer liegenden Tischseite zu. Im übrigen ist der Schichttisch 3 in seiner Neigung durch eine Verstelleinrichtung 35 einstellbar. Eine dritte Schichtung 27 besteht aus den eigentlichen schweren Beimengungen, meistens nur Einzelpartikeln, einzelnen Fremdkörpern, Steinen 28 usw. Gute, schwere Körner 29 und Leichtteile, z. B. halbe Körner, Schalenteile 30 sind in der ihnen jeweils etwa entsprechenden Form dargestellt. Das Schwergut mit den Steinen 28 sinkt sofort auf die schwingende Tischfläche 21 ab und bewegt sich durch die Schwingung und die als Maschengitter 21 ausgebildete rauhe Tischoberfläche tischaufwärts.

Für die beschriebene Funktion ist es nun wichtig, daß die Luftströmung korrekt geführt ist. Die ganze Schichttischfläche wird gleichmäßig von unten nach oben durch einen Saugluftstrom durchströmt, dessen Strömungsrichtung durch Pfeile 31 verdeutlicht ist. Diese Luftströmung 31 bringt das Korngut in einen stark fluidierten Zustand. Da nur die schwersten Teile, d. h. die Steine 28 auf das höher gelegene Tischende abgesondert und von dort aus in eine Steinschleuse 45 befördert werden sollen, wird ein entsprechender Rückblasstrom 33 gebildet, der verhindert, daß leichte Teile oder Körner mit den schwersten Beimengungen mit nach oben gefördert werden. Der Rückblasstrom wird vorzugsweise unter dem Führungsblech 19 gebildet. Ist das Führungsblech 19 fest mit der Haubenwandung verbunden, kann die in den Schlitz zwischen Führungsblech und Schichttisch geführte Luft nur in Richtung 33 entweichen.

So wird das Gut mit Ausnahme der darin befindlichen Steine 28 vor der Endtrennzone durch die Luftströmung am Weiter-nach-oben-Wandern gehindert. Die Steine 28 können ihre Bewegung zum höher gelegenen Tischende hin fortsetzen.

Derselbe Rückblasstrom 33 verursacht eine in der Praxis deutlich sich einstellende Fließfront, bzw. Fließrichtungsumkehr 32. An der Stelle der Fließrichtungsumkehr 32 wird das von den Steinen 28 befreite Korngut 29 durch die starke Luftströmung 31, 33 von der Tischfläche abgehoben und fließt nun frei zusammen mit allem Leichtgut mit der oberen abgehobenen Leichtschicht 26 tischabwärts. Die leichteste Fraktion wird sofort beim Auslauf 4 ausgetragen; eine mittlere Kornfraktion kann eventuell mehrmals eine kreisende Wanderbewegung tischaufwärts-tischabwärts machen, was insbesondere für Grenzkörner zutrifft.

In den Figuren 1 und 2 wird der Produktstrom 20 direkt in die Zone der Fließrichtungsumkehr 32 gespeist. Die Fließrichtungsumkehr 32 wird aus den drei Kräften mechanische Förderwirkung tischaufwärts, abschwimmen der oberen Schicht 26 tischabwärts sowie Rückblasstrom 33 erzeugt.

Der bauliche Hauptunterschied der Fig. 3 zu der Fig. 1 besteht darin, daß in Fig. 3 zwei Schichttische, ein oberer Schichttisch 3a und ein unterer Schichttisch 3b verwendet werden. Grundsätzlich weisen beide Schichttische 3a und 3b den gleichen Aufbau, z. B. wie bei Fig. 2, auf. Beim oberen Schichttisch 3a fehlt im Prinzip der Rückblasstrom 33, so daß nicht nur die schwersten Beimengungen, sondern die ganze schwere Schicht 25 tischaufwärts bewegt werden und durch einen Abführkanal 40 über ein Lenkblech 41 auf das Führungsblech 19 fallen kann. Ab den Führungsblech 19 ist die Arbeitsweise des Schichttisches 3b identisch zu der des Schichttisches 3 der Fig. 1 respektive 2.

Zur Verhinderung, daß der frisch eintretende Produktstrom 20 von dem Verteilkasten 17 direkt mit der schweren Schicht 25 vermischt wird, ist zwischen dem Verteilkasten 17 und dem Schichttisch 3a an der obersten Stelle eine Leitplatte 42 angeordnet.

Der abfließende Produktstrom wird über eine Produktschleuse 43 direkt in einen Ablaufkanal 44 des unteren Schichttisches 3b abgelassen. Die beiden von den schweren Beimengungen befreiten Gutströme der beiden Schichttische 3a und 3b werden dann im Auslaß 4 wieder zusammengeführt. Alle schwersten Beimengungen, wie Steine 28 usw., werden von dem oberen Schichttisch 3a zusammen mit der Schwerschicht 25 zuerst abgetrennt. Auf dem unteren Schichttisch 3b findet dann erst die eigentliche Separierung und das getrennte Wegführen der Steine 28 über die Steinschleuse 45 statt. Die Steinauslese findet hier in zwei zeitlich und räumlich getrennten Stufen statt. Es erfolgt nämlich zuerst Konzentratbildung mit allem Schwergut, z. B. 30% bis 60% des ganzen Gutdurchsatzes auf dem oberen Schichttisch 3a und erst von dem verringerten Gutdurchsatz werden die Steine und andere schwerste Beimengungen ausgelesen und getrennt weggeführt.

Die Fig. 4 ist bezüglich der Produktführung identisch mit der Fig. 1, und die Fig. 5 entspricht der Fig. 3. Der Lösungsgedanke der Fig. 4 und Fig. 5 enthält aber zusätzlich einen rundum geschlossenen Kasten 50, der durch den, respektive die Schichttisch(e) in einen oberen Absaugraum 51 und in einen unteren Ansaugraum 52 unterteilt ist. Seitlich am unteren Ende des, respektive der Schichttisch(e) befindet sich ein Umluftkanal 53, welcher über einen flexiblen Schlauch 54 und einen Luftrückführungsstutzen 55' mit einer Luftrückführleitung 55 verbunden ist. Eine Luftmengendrossel 56 ist in der Luftrückführleitung 55 angeordnet. In Fig. 4 und Fig. 5 wird der Kasten 50 selbst über die Federelemente 9 auf dem ortsfesten Gestell 10 abgestützt. An der Oberseite des Kastens 50 ist an einer Endseite ein an den Guteinlauf 2 anschließender Guteinlaufstutzen 2', etwa in der Mitte ein mit der Luftabsaugleitung 13 verbunderer Luftabsaugstutzen 13'und an der gegenüberliegenden Endseite der mit der Luftrückführleitung 55 verbundene Luftrückführstutzen 55′angeordnet. Die zuvor genannten Stutzen 2′, 13′, 55′sind über flexible Manschetten 15, 54 einerseits am nichtschwingenden Kopfstück 12 und andererseits mit dem Kasten 50 verbunden, um auf diese Weise an dessen Bewegung teilhaben zu können. Bei der Doppelmaschine in Fig. 5 werden zwei Ausläufe 4 als rohrförmige Produktkanäle 57 auf beiden Seiten (senkrecht zur Bildebene) angeordnet, so daß der verbleibende Raum zwischen den zwei Produktkanälen 57 für den Umluftkanal 53 verbleibt. Der Kasten 50 ist in den Figuren 4 und 5 zur besseren Kennzeichnung mit einer gestrichelten Linie eingefaßt.

In der Fig. 6 ist in Ergänzung zu den Figuren 4 und 5 zusätzlich ein Umluftabscheider 60 mit Saugventilator 61 sowie Motorantrieb 62 dargestellt. Dabei führt der Luftabsaugstutzen 13 direkt in den Umluftabscheider 60, wobei der wesentliche, bzw. störende Teil von feinen Schalen und Staub über eine Staubabführleitung 64 aus dem Luftstrom entfernt wird.

In dem meisten Fällen, in denen Umluft verwendet wird, ist eine Luftreinigung von Vorteil, denn damit können wirksam eine Staubansammlung in der gesamten Vorrichtung vermieden und die Betriebssicherheit und Hygiene erhöht werden. Der Umluftbetrieb hat den großen Vorteil, daß nur eine minimale Luftmenge, z. B. 10% der umlaufenden Luftmenge, über feine Staubfilter geführt werden müssen. Hierzu ist ein Aspirationsanschluß 65 vorgesehen. Der Umluftabscheider 60 kann mit Ventilator direkt an der Raumdecke 66 befestigt werden.

Fig. 7 weist gegenüber der Fig. 3 insofern einen grundsätzlichen Unterschied auf, als in der Fig. 7 nur ein kleiner Teil des Gutdurchsatzes von dem oberen Schichttisch 3c an der höchstgelegenen Stelle durch eine Reihe größerer Löcher 71 über die ganze Tischbreite, nach unten auf die obenliegende Zone der Fließrichtungsumkehr des unteren Schichttisches 3d abgegeben wird. Die Hauptmenge des Schwergutes wird im Bereich des unteren Tischendes über eine Rutsche 72 etwa auf die Mitte des unteren Schichttisches 3d geleitet, wiederum über die ganze Tischbreite. Viele Messreihen haben ergeben, daß bei dieser Lösung trotzdem der große Teil der Steine durch die Löcher 71 direkt auf den unteren Schichttisch 3d abgegeben wird. Bei den Lösungen gemäß Fig. 7 und 8 ist es wichtig, daß der obere Schichttisch nur eine weniger rauhe Oberfläche hat als der untere Schichttisch 3d, wie dies in der Fig. 9 dargestellt ist, indem der obere Schichttisch 3c aus Lochblech und der untere Schichttisch 3d aus Maschengitter gebildet ist.

Ein besonders interessanter, eigenständiger Gedanke ist nun noch in den Figuren 8 und 9 dargestellt. Es ist dies die Verwendung eines Steinsumpfes 80 im Bereich des oberen Schichttisches 3c. Die Arbeitsweise ist folgende: Der Steinsumpf 80 besteht aus einer muldenartigen Vertiefung 81, welche sich über die ganze Breite des Schichttisches 3c erstreckt. Ähnlich wie in der Fig. 2 werden auch in den Fig. 8 und 9 zwei unterschiedliche Schichten, nämlich die schwere Schicht 25 und die von den schweren Beimengungen befreite Leichtschicht 26 gebildet.

Weil die Oberfläche des oberen Schichttisches 3c nur eine leichte Rauhigkeit aufweist, entsteht keine eigentliche Aufwärtsströmung; zumindest kann nicht die ganze schwere Schicht 25 nach oben bewegt werden. Die untere schwere Schicht 25 strömt vielmehr stark verzögert tischabwärts, wie dies durch den Einfachpfeil 82 bezeichnet ist. Dagegen strömt die Leichtschicht 26 mit großer Geschwindigkeit (Doppelpfeil 83) tischabwärts. Die schwere Schicht sinkt nun, einmal in dem Bereich der Vertiefung 81 angelangt, zwangsnotwendig in den Steinsumpf 80. Der Steinsumpf 80 weist an seinem Boden nun eine Anzahl Durchfallöffnungen 84 auf, durch die ein Teil des Gutes zusammen mit den Steinen kontinuierlich auf die darunterliegende Rutsche 72 respektive den unteren Schichttisch 3d ausgetragen wird. Bei der richtigen Abstimmung der Anzahl wirksamer Durchfallöffnungen 84 in Bezug auf den Mengenstrom der schweren Schicht, können die Leicht- und die Schwerschicht so abgetrennt werden, daß die schwere Schicht 25 dauernd vollständig in den Steinsumpf 80 absinkt und direkt nach unten ausgetragen wird. Daraus ergeben sich zwei große Vorteile:
1. Es ergibt sich auf diese Weise ein sehr hoher Auslesegrad für die schwersten Beimengungen (Steine, usw.)
2. Es kann mit nur einem minimalen Mehraufwand zusätzlich zu der Abtrennung der schwersten Beimengungen in eine saubere schwere Fraktion (gute Körner) und den Rest in eine leichte Gutfraktion (Schalen, Schmacht- und Bruchkörner) getrennt werden.

Damit ist es möglich, die Trennung in die verschiedenen Grundfraktionen (Steine, usw., schwer, leicht) in einer einzigen Vorrichtung und mit sehr hoher Qualität durchzuführen.

Fig. 10 schließlich zeigt eine Vorrichtung, die nach den gleichen Prinzipien wie die Vorrichtung gemäß Fig. 3, 7 und 8 funktioniert. Aus diesem Grunde erübringt sich an dieser Stelle eine Wiederholung der Beschreibung der gleichen Bauteile. Die Vorrichtung gemäß Fig. 10 unterscheidet sich von den zuvor genannten Vorrichtungen lediglich dadurch, daß ein Umluftkanal 53 separat in dem Kasten 50 angeordnet ist, und die durch ihn bedingte Einflußnahme auf Strömungseigenschaften der Luft im Kasten 50 vermieden werden kann.

## Patentansprüche

1. Verfahren zum Auslesen von schweren Beimengungen, insbesondere Steinen (28) aus Korngut, bei welchem
a) ein aus dem Gut und Beimengungen bestehender Produktstrom (20) im wesentlichen von einem Produkt-Einlauf (2) über einen geneigten, luftdurchströmten und schwingenden Schichttisch (3; 3b; 3d) zugeführt, über diesen geleitet und dabei geschichtet wird, derart, daß
a.1) auf dem Schichttisch (3; 3b; 3d) eine gleichmässige Schichtströmung (25, 26) (schwer (25) tischaufwärts, leicht (26) tischabwärts) mit einer Trennzone und Strömungsrichtungsumkehr (32) im Bereich des höher gelegenen Schichttischendes erzeugt, wird und
a.2) die auf dem Schichttisch (3; 3b; 3d) direkt aufliegenden schweren Beimengungen am höher gelegenen Tischende getrennt abgeführt werden, und
b) der Produktstrom möglichst breitflächig in den Bereich der Trennzone der Produktschichten (25, 26) eingespiesen wird,
dadurch **gekennzeichnet,** daß
c) der Produktstrom (20) kaskadenartig eingeführt und dann
d) über ein mit Abstand über der Tischfläche angeordnetes Führungsblech (19) unmittelbar in den Bereich der Strömungsrichtungsumkehr (32) auf den Schichttisch (3; 3b; 3d) eingespiesen und
e) zur Trennung der schwersten Beimengungen (Steine (28)) vom Korngut (29) ein Luftstrom (Rückblasstrom (33)) in Richtung einer Fliessrichtungsumkehr des tischaufwärts wandernden schweren Korngutes (29) auf die Trennzone (32) geblasen wird.

2. Verfahren nach Anspruch 1, dadurch gekennzeichnet, daß der Produktstrom (20) zunächst einem ersten, oberen Schichttisch (3a; 3c) zugespiesen wird und daß zumindest ein erster Teil der tischaufwärts fliessenden, aus einem Gemisch von schwererem Korngut (29) und Steinen (28) bestehenden Schwergutfraktion (25) am oberen Ende des ersten Tisches (3a; 3c) so geführt wird, daß die Schwergutfraktion (25) von dort breitflächig dem oberen Endbereich einer von derselben Luft durchströmten Tischfläche eines darunter befindlichen zweiten, unteren Schichttisches (3b; 3d) zugespiesen wird.

3. Verfahren nach Anspruch 2, dadurch gekennzeichnet, daß das Produkt auf dem oberen Schichttisch (3a; 3c) mit geringerer Förderkomponente aufwärts bewegt wird, als auf dem unteren Schichttisch (3b; 3d) und ein zweiter Teil der Schwergutfraktion (25) vom oberen Schichttisch (3a; 3c) dem Bereich des unteren Endes und/oder der Mitte des unteren Schichttisches (3b; 3d) zugespiesen wird.

4. Verfahren nach wenigstens einem der vorstehenden Ansprüche, dadurch gekennzeichnet, daß der Produktstrom in Richtung der Fließrichtung der leichten Kornschicht (26) (bzw. gegen die Fließrichtung der schweren Kornschicht (25)) eingespeist wird.

5. Verfahren nach wenigstens einem der vorstehenden Ansprüche, dadurch gekennzeichnet, daß der Rückblasstrom (33) zwischen dem Führungsblech (19) und dem Schichttisch (3; 3b; 3d) geführt wird.

6. Verfahren nach wenigstens einem der vorstehenden Ansprüche,
**dadurch gekennzeichnet, daß**
der wenigstens eine Schichttisch (3; 3a; 3b; 3c; 3d) zusammen mit einer ihm zugeordneten Verkleidung für einen Umluftbetrieb mit getrennten Führungen für Zu- und Abluft in gemeinsame Schwingungen versetzt wird.

7. Verfahren nach Anspruch 6, dadurch gekennzeichnet, daß die Verkleidung zusammen mit dem Schichttisch (3; 3a; 3b; 3c; 3d) einen schwingfähig abgestützten Kasten (50) bildet und der Kasten (50), einschließlich des Schichttisches (3; 3a; 3b; 3c; 3d) in gemeinsame Schwingungen versetzt wird.

8. Verfahren nach Anspruch 6 oder 7, dadurch gekennzeichnet, daß die Produkteinspeisung als möglichst breitflächiger Strom in den Bereich der am höher gelegenen Tischende befindlichen Trennzone (32) der Gutschichten (25, 26) erfolgt, die Luft oben mittig aus der Verkleidung abgeführt und im Bereich des unteren Schichttischendes breitflächig zugeführt wird.

9. Verfahren nach wenigstens einem der Ansprüche 6 bis 8, dadurch gekennzeichnet, daß die Umluft im Bereich oberhalb der mittigen Luftabführung (13) und der unteren Luftzuführung (23) von Staubbestandteilen gereinigt wird.

10. Verfahren nach wenigstens einem der vorstehenden Ansprüche mit zwei direkt übereinander angeordneten Schichttischen (3c, 3d) dadurch gekennzeichnet, daß der Produktstrom auf dem oberen Schichttisch (3c) über eine muldenförmige Vertiefung (Stein- und Gutsumpf (80)) geführt wird, die dabei in die Vertiefung gelangende Schwergutfraktion (25) über Bodenöffnungen (84) der Vertiefung und anschließend über eine in entgegengesetzter Richtung wie der obere Schichttisch (3c) geneigte Rutsche (72) auf den mittleren Bereich des unteren Schichttisches (3d) geleitet wird, die in Strömungsrichtung der muldenförmigen Vertiefung (80) des oberen Schichttisches (3c) überströmende Leichtgutfraktion (26) hingegen einem Auslauf (44) für Leichtgut zugeführt wird.

11. Verfahren nach wenigstens einem der vorstehenden Ansprüche, dadurch gekennzeichnet, daß dem Schichttisch eine mitschwingende Absaughaube sowie eine darüber angeordnete stationäre Plattform (12) zugeordnet ist, wobei das Gut über einen Einlauf (2) in der stationären Plattform (12) eingespiesen, über flexible Manschetten (15) in einen mit der Absaughaube mitschwingenden Verteilkasten (17) eines Speisekanals geleitet, darin kaskadenartig geführt und von dort über ein Führungsblech (19) geschüttet wird, wodurch gleich mannigfach Fallstrom über die ganze Breite des Schichttisches erzeugt wird.

12. Vorrichtung zum Trennen und Auslesen von schweren Beimengungen aus einem Produktstrom (20), insbesondere Steinen (28) aus Korngut (29) mit
a) einem Speisekanal zum Einspeisen des Produktstromes auf einen Schichttisch (3; 3b; 3c),
b) der luftdurchströmt, geneigt und in Schwingungen mit einer Schwingförderkomponente in Richtung des höher gelegenen Tischendes versetzbar ist, derart, daß
b.1) auf dem Schichttisch (3; 3b; 3d) eine gleichmäßige Schichtströmung (25, 26) (schwer (25) tischaufwärts, leicht (26) tischabwärts) mit einer Trennzone und Strömungsrichtungsumkehr (32) im Bereich des höher gelegenen Tischendes erzeugt wird und
b.2) die auf dem Schichttisch (3; 3b; 3d) direkt aufliegenden schweren Beimengungen am höher gelegenen Tischende getrennt abgeführt werden,
dadurch **gekennzeichnet,** daß
c) der Speisekanal kaskadenartig ausgebildet ist und
d) über ein im Abstand über dem Schichttisch (3; 3b; 3d) angeordnetes Führungsblech (19) direkt in den Bereich der Strömungsrichtungsumkehr (32) mündet sowie
e) - zur Trennung der schwersten Beimengungen (Steine (28)) vom Korngut (29) - Mittel zum Blasen eines Luftstromes (Rückblasstrom (33)) in Richtung einer Fließrichtungsumkehr des tischaufwärts wandernden schweren Korngutes (29) auf die Trennzone (32) vorgesehen sind.

13. Vorrichtung nach Anspruch 12, dadurch gekennzeichnet, daß der Speisekanal über die ganze Breite des Schichttisches (3; 3b; 3c;) in den Bereich der Strömungsrichtungsumkehr (32) mündet.

14. Vorrichtung nach wenigstens einem der Ansprüche bis, dadurch gekennzeichnet, daß der Speisekanal einen Verteilkasten (17) sowie das sich daran anschließende Führungsblech (19) aufweist, welche für den Speiseproduktstrom die Kaskade zur Erzeugung eines gleichmässigen Fallstromes über die ganze Breite des Schichttisches bilden.

15. Vorrichtung nach einem der Ansprüche 12 bis 14, dadurch gekennzeichnet, daß das Führungsblech (19) im Bereich seines in Strömungsrichtung weisenden Endes eine Überlaufkante (16) und Bodenöffnungen aufweist, derart, daß die Hauptmenge des Gutes als breitflächiger Gutstrom (20) auf den Schichttisch (3; 3b; 3c) fließt und die schweren Beimengungen (28, 29) durch die Bodenöffnungen abgelassen werden.

16. Vorrichtung nach wenigstens einem der Ansprüche 12 bis 15, dadurch gekennzeichnet, daß zwischen dem Führungsblech (19) und der Tischfläche des Schichttisches (3b) eine Endtrennzone für die Auslesung der Steine angeordnet ist.

17. Vorrichtung nach wenigstens einem der Ansprüche 12 bis 16, dadurch gekennzeichnet, daß zwei gemeinsam schwingende Schichttische (3a; 3b; 3c; 3d) direkt übereinander angeordnet und von derselben Luft durchströmt werden.

18. Vorrichtung nach Anspruch 17, dadurch gekennzeichnet, daß der untere Schichttisch (3b; 3d) eine größere Förderkomponente in Aufwärtsrichtung als der obere Schichttisch (3a; 3c) aufweist und hierzu dessen Oberfläche rauher als die des oberen Schichttisches (3a; 3c) ist.

19. Vorrichtung nach Anspruch 18, dadurch gekennzeichnet, daß der obere Schichttisch (3a; 3c) an seinem höher gelegenen Ende wenigstens eine als Speisekanal für den unteren Schichttisch (3b; 3d) dienende Abführöffnung (40; 71) aufweist.

20. Vorrichtung nach Anspruch 19, dadurch gekennzeichnet, daß sich der Speisekanal für den unteren Schichttisch (3b; 3d) über die gesamte Breite des oberen Schichttisches (3a; 3c) erstreckt.

21. Vorrichtung nach wenigstens einem der Ansprüche 17 bis 20, dadurch gekennzeichnet, daß die beiden Schichttische (3a; 3b; 3c; 3d) derart zueinander angeordnet sind, daß der obere Schichttisch (3a; 3c) Gut auf das obere Tischende des unteren Schichttisches (3b; 3d) einspeist.

22. Vorrichtung nach wenigstens einem der Ansprüche 12 bis 21, dadurch gekennzeichnet, daß der wenigstens eine Schichttisch (3; 3a; 3b; 3c; 3d) Teil eines mit ihm gemeinsam schwingenden, für einen Umluftbetrieb ausgelegten Kastens (50) ist.

23. Vorrichtung nach Anspruch 22, dadurch gekennzeichnet, daß eine Gutzuführung (2) Teil des Kastens (50) ist.

24. Vorrichtung nach Anspruch 22 oder 23, dadurch gekennzeichnet, daß innerhalb des Kastens (50) vorgesehen sind: ein Luftabsaugraum (51) und ein davon getrennter Umluft-Zuführkanal (53), der im Bereich des tiefer gelegenen Endes des wenigstens einen Schichttisches (3, 3b; 3d) mündet.

25. Vorrichtung nach wenigstens einem der Ansprüche 22 bis 24, dadurch gekennzeichnet, daß an der Oberseite des Kastens (50) angeordnet sind: an einer Endseite ein Guteinlauf (2), etwa in der Mitte ein Luftabsaugstutzen (13) und an der gegenüberliegenden Endseite eine Luftrückführleitung (55) für den Umluftkanal (53).

26. Vorrichtung nach Anspruch 25, dadurch gekennzeichnet, daß der Kasten (50) schwingfähig in einem Gestell (10) gelagert ist, das in seinem oberen Bereich ein stationäres Kopfstück (12) aufweist, wobei das Kopfstück (12) über den Luftabsaugstutzen (13) mit einem Umluftabscheider (16) und über flexible Manschetten (54) mit dem Kasten (50) verbunden ist.

27. Vorrichtung nach Anspruch 26, dadurch gekennzeichnet, daß der Umluftabscheider (60) mit einem Saugventilator (61) und mit einer Staubabführleitung (64) verbunden ist.

28. Vorrichtung nach wenigstens einem der Ansprüche 22 bis 27, dadurch gekennzeichnet, daß der Umluftkanal (53) mit einem Aspirationsanschluß (65) für Fein-Staubfilter verbunden ist.

29. Vorrichtung nach wenigstens einem der Ansprüche 12 bis 28, dadurch gekennzeichnet, daß die obere Tischfläche (3a) in ihrem tiefer gelegenen Bereich eine muldenfömige Vertiefung (Stein- oder Gutsumpf 80) mit Durchfallöffnungen (84) im Muldenboden zur zusätzlichen Trennung des Produktstromes in eine Schwer- (25) und eine Leichtfraktion (26) aufweist.

## Claims

1. Method of sorting heavy unwanted substances, more particularly stones (28), from grain material, wherein
a) a product flow (20) comprising the material and unwanted substances is introduced substantially from a product inlet (2) to over an inclined vibrating stratification table (3; 3b; 3d) through which air flows, is passed over this table and in so doing is stratified in layers, such that
a.1) a uniform stratification flow (25, 26) (heavy (25) uptable and light (26) downtable) is produced on the stratification table (3; 3b; 3d), with a separation zone and flow direction reversal (32) in the region of the higher-situated end of the stratification table, and
a.2) the heavy unwanted substances lying directly on the stratification table (3; 3b; 3d) are discharged separately at the higher-situated table end, and
b) the product flow is fed-in over as broad an area as possible into the region of the separation zone of the product layers (25, 26), characterised in that
c) the product flow (20) is introduced in cascade manner and then
d) fed by means of a guide plate (19) situated at a spacing above the table surface directly into the region of the flow direction reversal (32) on to the stratification table (3; 3b; 3d), and
e) for separating the heaviest unwanted substances (stones (28) ) from the grain material (29) an air flow (blowback flow (33) ) is blown on to the separation zone (32) in the direction of a flow direction reversal of the heavy grain material (29) migrating uptable.

2. Method according to claim 1, characterised in that the product flow (20) is fed in the first instance to a first upper stratification table (3a; 3c), and that at least a first portion of the heavy material fraction (25) flowing up the table and consisting of a mixture of relatively heavy grain material (29) and stones (28) is so conducted at the upper end of the first table (3a; 3c) that the heavy material fraction (25) is fed thence over a wide area to the upper end region of a surface of a second lower stratification table (3b; 3d) situated therebelow, through which surface the same air flows.

3. Method according to claim 2, characterised in that the product is moved upwards on the upper stratification table (3a; 3c) with a lower conveying component than on the lower stratification table (3b; 3d), and a second portion of the heavy material fraction (25) is fed from the upper stratification table (3a; 3c) to the region of the lower end and/or the middle of the lower stratification table (3b; 3d).

4. Method according to at least one of the preceding claims, characterised in that the product flow is fed-in in the direction of flow of the light grain layer (26) (or against the flow direction of the heavy grain layer (25) ).

5. Method according to at least one of the preceding claims, characterised in that the blowback flow (33) is conducted between the guide plate (19) and the stratification table (3; 3b; 3d).

6. Method according to at least one of the preceding claims, characterised in that the at least one stratification table (3; 3a; 3b; 3c; 3d) together with a cladding associated with said table for a circulation air system with separate guides for supply air and discharge air has joint vibrations imparted thereto.

7. Method according to claim 6, characterised in that the cladding together with the stratification table (3; 3a; 3b; 3c; 3d) forms a box (50) supported such as to be capable of vibratory movement, and joint vibrations are imparted to the box (50) including the stratification table (3; 3a; 3b; 3c; 3d).

8. Method according to claim 6 or 7, characterised in that the infeed of product is effected as a stream over as wide an area as possible into the region of the separation zone (32) of the material layers (25, 26) which is situated at the higher-situated table end, the air is discharged at the top centrally from the cladding, and introduced over a wide area in the region of the lower end of the stratification table.

9. Method according to at least one of claims 6 to 8, characterised in that the circulation air is cleansed of dust constituents in the region above the central air discharge (13) and the lower air entry zone (23).

10. Method according to at least one of the preceding claims, with two stratification tables (3c, 3d) arranged directly one above the other, characterised in that the product flow on the upper stratification table (3c) is conducted over a trough-shaped recess (stone and material sump (80) ), and the heavy material fraction (25) going into the recess when this happens is conducted through bottom apertures (84) of the recess and then through a chute (72), inclined in the opposite direction to that of the upper stratification table (3c), on to the central region of the lower stratification table (3d), whereas the light material fraction (26) overflowing in the direction of flow of the trough-shaped recess (80) of the upper stratification table (3c) is supplied to an outlet (44) for light material.

11. Method according to at least one of the preceding claims, characterised in that with the stratification table there is associated a co-vibrating suction extraction hood and also a stationary platform (12) situated thereabove, the material being fed-in through an inlet (2) in the stationary platform (12), conducted into a distribution box (17) of a feed duct, which box co-vibrates with the suction extraction hood, is conducted in cascade manner therein and poured thence over a guide plate (19) , whereby a multiple falling flow is produced over the entire width of the stratification table at the same time.

12. Apparatus for the separating and sorting of heavy unwanted substances from a product flow (20), more particularly stones (28) from grain material (29), with
a) a feed duct for feeding-in the product flow on to a stratification table (3; 3b; 3c)),
b) through which air flows, which is inclined, and which is adapted to have vibrations imparted thereto with a vibration conveying component in the direction of the higher-situated end of the table, such that
b.1) a uniform stratification flow (25, 26) (heavy (25) up the table and light (26) down the table) is produced on the stratification table (3, 3b; 3d), with a separation zone and flow direction reversal (32) in the region of the higher-situated table end, and
b.2) the heavy unwanted substances, lying directly on the stratification table (3; 3b; 3d) are discharged separately at the higher-situated end of the table,
characterised in that
c) the feed duct is cascade-like in form, and
d) opens by way of a guide plate (19), arranged at a spacing above the stratification table (3; 3b; 3d), directly into the region of the flow direction reversal (32), and
e) - for separating the heaviest unwanted substances (stones (28) ) from the grain material (29) - means for blowing an air flow (blowback flow (33) ) in the direction of a flow direction reversal of the heavy grain material (29) migrating up the table, on to the separation zone (32), are provided.

13. Apparatus according to claim 12, characterised in that the feel duct opens over the whole width of the stratification table (3, 3b; 3c) into the region of the flow direction reversal (32).

14. Apparatus according to at least one of the claims, characterised in that the feed duct has a distribution box (17) and also the guide plate (19) arranged after same, these forming, for the feed product flow, the cascade intended for producing a uniform falling flow over the whole width of the stratification table.

15. Apparatus according to one of claims 12 to 14, characterised in that the guide plate (19) has in the region of its end directed in the flow direction an overflow edge (16) and bottom apertures, such that the main quantity of material flows as a wide-area material flow (20) on to the stratification table (3; 3b; 3c), and the heavy constituents (28, 29) are allowed to pass out through the bottom apertures.

16. Apparatus according to at least one of claims 12 to 15, characterised in that between the guide plate (19) and the surface of the stratification table (3b) there is arranged an end separation zone for the sorting-out of the stones.

17. Apparatus according to at least one of claims 12 to 16, characterised in that two jointly vibrating stratification tables (3a; 3b; 3c; 3d) are arranged directly above one another and the same air flows through them.

18. Apparatus according to claim 17, characterised in that the lower stratification table (3b; 3d) has a greater conveying component in the upward direction than the upper stratification table (3a; 3c), and towards this object its surface is rougher than that of the upper stratification table (3a; 3c).

19. Apparatus according to claim 18, characterised in that the upper stratification table (3a; 3c) has at its higher-situated end at least one outlet aperture (40; 71) which is used as a feed duct for the lower stratification table (3b; 3d).

20. Apparatus according to claim 19, characterised in that the feed duct for the lower stratification table (3b; 3d) extends over the entire width of the upper stratification table (3a; 3c).

21. Apparatus according to at least one of claims 17 to 20, characterised in that the two stratification tables (3a; 3b; 3c; 3d) are so arranged relatively to one another that the upper stratification table (3a; 3c) feeds material on to the upper end of the lower stratification table (3b; 3d).

22. Apparatus according to at least one of claims 12 to 21, characterised in that the at least one stratification table (3; 3a; 3b; 3c; 3d) is part of a box (50) which vibrates jointly with the said table and which is designed for circulation air operation.

23. Apparatus according to claim 22, characterised in that a material supply inlet (2) is part of the box (50).

24. Apparatus according to claim 22 or 23, characterised in that within the box (50) there are provided : an air suction extraction chamber (51) and a circulation air supply duct (53) which is separate therefrom and which debouches in the region of the lower-situated end of the at least one stratification table (3, 3b; 3d).

25. Apparatus according to at least one of claims 22 to 24, characterised in that at the topside of the box (50) there are arranged : at one end a material inlet (2), approximately centrally an air suction extraction union (13) and, at the opposite end, an air return conduit (55) for the circulation air duct (53).

26. Apparatus according to claim 25, characterised in that the box (50) is mounted to be capable of vibratory movement in a frame (11) which in its upper region has a stationary head piece (12), the head piece (12) being connected via the air suction extraction union (13) to a circulation air separator (16) and via flexible sleeves (54) to the box (50).

27. Apparatus according to claim 26, characterised in that the circulation air separator (60) is connected to a suction fan (61) and to a dust discharge conduit (64).

28. Apparatus according to at least one of claims 22 to 27, characterised in that the circulation air duct (53) is connected to an aspiration connection (65) for fine dust filters.

29. Apparatus according to at least one of claims 12 to 28, characterised in that the upper table surface (3a) comprises in its lower-down region a trough-shaped recess (stone or material sump 80) with throughfall apertures (84) in the trough bottom for additional separation of the product flow into a heavy fraction (25) and a light fraction (26).

## Revendications

1. Procédé pour séparer des impuretés lourdes, en particulier des pierres (28) des céréales, dans lequel
a) un flux de produit, formé des céréales et d'impuretés, est amené, pour l'essentiel, par un orifice d'admission de produit (2) sur un plateau en couche (3; 3b ; 3d) incliné, traversé par un courant d'air et oscillant, il est guidé par celui-ci et y est disposé en couches d'une manière telle
a.1) qu'un écoulement laminaire homogène (25, 26) (produits lourds (25) vers le haut du plateau, produits légers (26) vers le bas du plateau) est créé sur le plateau en couche (3 ; 3b ; 3d), avec une zone de séparation et un point d'inversion du sens d'écoulement (32) au niveau de l'extrémité supérieure du plateau en couche, et
a.2) les impuretés lourdes placées directement sur le plateau en couche (3 ; 3b ; 3d) sont évacuées séparément à l'extrémité supérieure du plateau, et
b) le flux de produit est introduit, sur une surface aussi large que possible, au niveau de la zone de séparation des couches de produits (25, 26),
caractérisé en ce que
c) le flux de produit (20) est introduit en cascade et ensuite,
d) au moyen d'une tôle de guidage (19) disposée au-dessus de la surface du plateau et à distance de celui-ci, il est amené sur le plateau en couche (3; 3b ; 3d), directement dans la zone d'inversion du sens d'écoulement (32), et
e) pour séparer les impuretés les plus lourdes (pierres (28) des céréales (29), un courant d'air (courant insufflé par l'arrière (33)) est soufflé vers la zone de séparation (32), en direction d'un point d'inversion du sens d'écoulement des céréales lourdes (29) se déplaçant vers le haut du plateau.

2. Procédé selon la revendication 1, caractérisé en ce que le flux de produit (20) est amené d'abord sur un premier plateau en couche supérieur (3a ; 3c) et qu'au moins une première partie de la fraction produits lourds (25), s'écoulant vers le haut du plateau et formée d'un mélange de céréales assez lourdes (29) et de pierres (28), est amenée à l'extrémité supérieure du premier plateau (3a; 3c) d'une manière telle que la fraction produits lourds (25) est amenée, sur une surface large à partir de là, à la zone d'extrémité supérieure d'une surface de plateau, traversée par le même courant d'air, d'un deuxième plateau en couche inférieur (3b ; 3d) situé au-dessous.

3. Procédé selon la revendication 2, caractérisé en ce que le produit situé sur le plateau en couche supérieur (3a ; 3c) est déplacé vers le haut avec une composante de transport plus faible que sur le plateau en couche inférieur (3b ; 3d), et une deuxième partie de la fraction produits lourds (25) est amenée du plateau en couche supérieur (3a ; 3c) à la zone d'extrémité inférieure et/ou au milieu du plateau en couche inférieur (3b ; 3d).

4. Procédé selon au moins une des revendications précédentes, caractérisé en ce que le flux de produit est amené dans le sens d'écoulement de la couche de céréales légères (26) (et dans le sens opposé à la direction d'écoulement de la couche de céréales lourdes (25)).

5. Procédé selon au moins une des revendications précédentes, caractérise en ce que le courant insufflé par l'arrière (33) est dirigé entre la tôle de guidage (19) et le plateau en couche (3 ; 3b ; 3d).

6. Procédé selon au moins une des revendications précédentes, caractérisé en ce qu'au moins un des plateaux en couche (3 ; 3a ; 3b ; 3c ; 3d) est soumis à des vibrations combinées, en même temps qu'un revêtement qui lui est associé, pour créer une circulation d'air, comportant des conduites séparées pour l'air entrant et pour l'air sortant.

7. Procédé selon la revendication 6, caractérisé en ce que le revêtement et le plateau en couche (3 ; 3a ; 3b ; 3c ; 3d) forment ensemble un caisson (50) supporté et apte à vibrer, et ce caisson (50), y compris le plateau en couche (3 ; 3a ; 3b ; 3c ; 3d), est soumis à des vibrations combinées.

8. Procédé selon la revendication 6 ou 7, caractérisé en ce que l'introduction des produits sous la forme d'un flux aussi large que possible s'effectue au niveau de la zone de séparation (32) des couches de produits (25, 26) située à l'extrémité supérieure du plateau, l'air est évacué du revêtement par le haut, au milieu, et il est amené en bande large au niveau de l'extrémité inférieure du plateau en couche.

9. Procédé selon au moins une des revendications 6 à 8, caractérisé en ce que l'air de circulation est débarrassé des constituants poussiéreux dans la zone située au-dessus de la conduite centrale d'évacuation d'air (13) et de la conduite inférieure d'amenée d'air (23).

10. Procédé selon au moins une des revendications précédentes, comportant deux plateaux en couche (3c, 3d) disposés l'un au-dessus de l'autre, caractérisé en ce que le flux de produit situé sur le plateau en couche supérieur (3c) est amené dans un renfoncement en forme d'auge (réceptacle de fond des pierres et des céréales (80)), la fraction produits lourds (25) qui parvient ainsi dans le renfoncement est amenée dans la partie centrale du plateau en couche inférieur (3d) en passant par des trous (84) situés à la base du renfoncement et ensuite, par une glissière (72) inclinée dans la direction opposée à celle du plateau en couche supérieur (3c), tandis que la fraction produits légers (26) s'écoulant en surface dans le sens d'écoulement du renfoncement en auge (80) du plateau en couche supérieur (3c) est amenée vers un orifice de décharge (44) de produits légers.

11. Procédé selon au moins une des revendications précédentes, caractérisé en ce qu'au plateau en couche sont associés un capot d'aspiration covibrant ainsi qu'une plateforme stationnaire (12) disposée au-dessus de celui-ci, le produit étant amené sur la plateforme stationnaire (12) par un orifice d'admission (2), il est dirigé dans un caisson de répartition (17) d'un canal d'alimentation, covibrant avec le capot d'aspiration, par des manchons flexibles (15), dans lequel il est amené en cascade et, de là, déverse sur une tôle de guidage (19), ce qui produit un flux descendant diversement homogène sur toute la largeur du plateau en couche.

12. Dispositif pour séparer et trier des impuretés lourdes dans un flux de produit (20), en particulier des pierres (28) des céréales (29), comportant
a) un canal d'alimentation pour amener le flux de produit sur un plateau en couche (3 ; 3b ; 3c)
b) qui est traversé par un courant d'air, incliné et apte à vibrer au moyen d'une composante de transport par secousses dans la direction de l'extrémité supérieure du plateau, d'une manière telle que
b.1) un écoulement en couche homogène (25, 26) (produits lourds (25) vers le haut du plateau, produits légers (26) vers le bas du plateau) est produit sur le plateau en couche (3 ; 3b ; 3d), avec une zone de séparation et une inversion du sens d'écoulement (32) au niveau de l'extrémité supérieure du plateau, et
b.2) les impuretés lourdes situées directement sur le plateau en couche (3 ; 3b ; 3d) sont évacuées séparément par l'extrémité supérieure du plateau,
caractérisé en ce que
c) le canal d'alimentation est en forme de cascade et
d) débouche au-dessus d'une tôle de guidage (19) disposée au-dessus du plateau en couche (3 ; 3b ; 3d) et à distance de celui-ci, directement dans la zone d'inversion du sens d'écoulement (32), et
e) pour la séparation des impuretés les plus lourdes (des pierres (28) des céréales (29)), il est prévu des moyens pour souffler un courant d'air (courant soufflé par l'arrière (33)) dans la zone de séparation (32), dans la direction d'un point d'inversion du sens d'écoulement des céréales lourdes (29) se déplaçant vers le haut du plateau.

13. Dispositif selon la revendication 12, caractérisé en ce que le canal d'alimentation débouche dans la zone du point d'inversion du sens d'écoulement (32), sur toute la largeur du plateau en couche (3 ; 3b ; 3c).

14. Dispositif selon la revendication 13, caractérisé en ce que le canal d'alimentation comporte un caisson de répartition (17) ainsi que la tôle de guidage (19) située directement après celui-ci, qui forment la cascade pour le flux de produit d'alimentation, pour produire un flux de produit homogène sur toute la largeur du plateau en couche.

15. Dispositif selon une des revendications 12 à 14, caractérisé en ce que la tôle de guidage (19) comporte un bord de trop-plein (16) au niveau de son extrémité orientée dans le sens d'écoulement, de façon à ce que la quantité de ceréales principale s'écoule sous la forme d'un large flux de produit (20) sur le plateau en couche (3 ; 3b ; 3c) et de façon à laisser échapper les impuretés lourdes (28, 29) par les ouvertures situées à la base dudit plateau.

16. Dispositif selon au moins une des revendications 12 à 15, caractérisé en ce qu'une zone de séparation finale servant au tri des pierres est disposée entre la tôle de guidage (19) et la surface du plateau en couche (3b).

17. Dispositif selon au moins une des revendications 12 à 16, caractérisé en ce que deux plateaux en couche (3a; 3b ; 3c ; 3d) covibrants sont disposés directement l'un au-dessus de l'autre et sont traversés par le même courant d'air.

18. Dispositif selon la revendication 17, caractérisé en ce que le plateau en couche inférieur (3b ; 3d) a une une composante de transport, dans la direction ascendante, qui est plus grande que celle du plateau en couche supérieur [3a ; 3c) et en outre, sa surface est plus rugueuse que celle du plateau en couche supérieur (3a ; 3c).

19. Dispositif selon la revendication 18, caractérisé en ce que le plateau en couche supérieur (3a ; 3c) comporte à son extrémité supérieure au moins une ouverture de décharge (40 ; 71) servant de canal d'alimentation pour le plateau en couche inférieur (3b ; 3d).

20. Dispositif selon la revendication 19, caractérisé en ce que le canal d'alimentation pour le plateau en couche inférieur (3b ; 3d) s'étend sur toute la largeur du plateau en couche supérieur (3a ; 3c).

21. Dispositif selon au moins une des revendications 17 à 20, caractérisé en ce que les deux plateaux en couche (3a ; 3b ; 3c ; 3d) sont disposés, l'un par rapport à l'autre, d'une manière telle que le plateau en couche supérieur (3a ; 3c) amène le produit à l'extrémité supérieure du plateau en couche inférieur (3b ; 3d).

22. Dispositif selon au moins une des revendications 12 à 21, caractérisé en ce qu'au moins un des plateaux en couche (3 ; 3a ; 3b ; 3c ; 3d) constitue un elément d'un caisson (50) vibrant en même temps que ledit plateau en couche et qui est conçu pour fonctionner avec de l'air circulant.

23. Dispositif selon la revendication 22, caractérisé en ce qu'une conduite d'amenée de produit (2) constitue un élément du caisson (50).

24. Dispositif selon la revendication 22 ou 23, caractérisé en ce qu'il est prévu à l'intérieur du caisson : un espace d'aspiration d'air (51) et un canal d'amenée d'air de circulation (53), séparé de celui-ci, qui débouche dans la zone d'extrémité inférieure d'au moins un plateau en couche (3 ; 3b ; 3d).

25. Dispositif selon au moins une des revendications 22 à 24, caractérisé en ce qu'il est prévu du côté supérieur du caisson (5) : un orifice d'admission de produit (2) à une des extrémités latérales, une tubulure d'aspiration d'air (13) à peu près dans la partie centrale, et une conduite de recyclage d'air (55) pour le canal d'air de circulation (53) à l'extrémité latérale opposée.

26. Dispositif selon la revendication 25, caractérisé en ce que le caisson (50) est logé dans un châssis (10), de façon à pouvoir vibrer, qui comporte un élément de tête stationnaire (12) dans sa partie supérieure, l'élément de tête (12) étant relié à un séparateur d'air de circulation (60) par l'intermédiaire de la tubulure d'aspiration d'air (13) et au caisson (50) par l'intermédiaire de manchons flexibles (54).

27. Dispositif selon la revendication 26, caractérisé en ce que le séparateur d'air de circulation (60) est relié à un ventilateur aspirant (61) et à une conduite d'évacuation des poussières (64).

28. Dispositif selon au moins une des revendications 22 à 27, caractérisé en ce que le canal d'air de circulation (53) est relié à un raccord d'aspiration (65) pour un filtre antipoussière à mailles fines.

29. Dispositif selon au moins une des revendications 12 à 28, caractérisé en ce que la face du plateau supérieur (3a) comporte, dans sa partie inférieure, un renfoncement en forme d'auge (réceptacle de fond 80 pour les pierres et les céréales), comportant des ouvertures de passage (84) au fond de l'auge, pour séparer le flux de produit de façon supplémentaire en une fraction produits lourds (25) et une fraction produits légers (26).
